# FASCICULE DE BREVET EUROPEEN

(11) **EP 2 795 726 B1**
(45) Date de publication et mention de la délivrance du brevet: **05.10.2016**
(21) Numéro de dépôt: 12810265.4
(22) Date de dépôt: 20.12.2012
(51) Int. Cl.: H01Q 9/04, H01Q 1/38, H01Q 1/24, H01Q 21/08

(54) **ANTENNE IMPRIMEE OPTIQUEMENT TRANSPARENTE ET RÉSEAU D'ANTENNES OPTIQUEMENT TRANSPARENTES**
OPTISCH TRANSPARENTE BEDRUCKTE ANTENNE UND ANORDNUNG VON OPTISCH TRANSPARENTEN GEDRUCKTEN ANTENNEN
OPTICALLY TRANSPARENT ANTENNA AND ARRAY OF OPTICALLY TRANSPARENT ANTENNAS

(30) Priorité: 20.12.2011 FR 1162099
(43) Date de publication de la demande: 29.10.2014
(73) Titulaire: Bouygues Telecom, 75116 Paris (FR); Universite de Nantes, 44000 Nantes (FR)
(72) Inventeur: MOTTA CRUZ, Eduardo, F-44800 Saint Herblain (FR); GARCIA, Pierre-Antoine, F-35700 Rennes (FR); CHOUSSEAUD, Anne, F-44390 Petit Mars (FR); RAZBAN, Tchanguiz, F-44470 Carquefou (FR)
(74) Mandataire: Regimbeau
(86) Numéro de dépôt international: PCT/EP2012/076316
(87) Numéro de publication internationale: WO 2013/092821

(56) Documents cités:
- WO-A1-01/99231
- WO-A1-2011/000921
- US-A1- 2007 126 641
- HETTAK K ET AL: "A new type of dual frequency cpw-coupled patch antenna configurations", IEEE ANTENNAS AND PROPAGATION SOCIETY INTERNATIONAL SYMPOSIUM. 2001 DIGEST. APS. BOSTON, MA, JULY 8 - 13, 2001; [IEEE ANTENNAS AND PROPAGATION SOCIETY INTERNATIONAL SYMPOSIUM], NEW YORK, NY : IEEE, US, vol. 3, 8 juillet 2001 (2001-07-08), pages 386-389, XP010564307, DOI: 10.1109/APS.2001.960115 ISBN: 978-0-7803-7070-8

## Description

### DOMAINE TECHNIQUE GENERAL

L'invention concerne le domaine des télécommunications et particulièrement celui des antennes imprimées pour les réseaux cellulaires mobiles. Elle concerne une antenne imprimée et notamment une antenne imprimée optiquement transparente dont les plans métalliques sont constitués par un dépôt conducteur optiquement transparent, de préférence en forme de grille et imprimé sur des substrats de préférence en verre et elle concerne également un ensemble antennaire comprenant plusieurs antennes optiquement transparentes.

### ETAT DE LA TECHNIQUE

Une antenne imprimée comprend habituellement un plan de masse, un plan de rayonnement comprenant un ou plusieurs éléments rayonnants et un substrat diélectrique (par exemple de l'air) interposé entre le plan de masse et le plan de rayonnement.

L'élément rayonnant (en anglais, *« patch »)* est habituellement constitué d'une surface conductrice imprimée sur le plan de rayonnement et alimentée par une ligne micro-ruban (en anglais, « *microstrip* ») imprimée sur le plan de rayonnement ou bien sur un autre plan disposé entre le plan de masse et le plan de rayonnement ou encore par accès coaxial sous l'antenne.

Une association en réseau de telles antennes permet d'obtenir une meilleure directivité. En revanche la bande passante relative reste limitée à quelques pourcents et la double polarisation n'est possible qu'avec deux réseaux linéaires disposés l'un à côté de l'autre ce qui implique de disposer d'un panneau de plus grandes dimensions.

### PRESENTATION DE L'INVENTION

L'invention propose de pallier au moins un de ces inconvénients.

A cet effet, l'invention propose une antenne optiquement transparente comprenant : un substrat inférieur supportant le plan de masse de l'antenne ; un substrat intermédiaire ; un substrat supérieur ; le substrat intermédiaire étant disposé entre le substrat inférieur et le substrat supérieur, les substrats étant optiquement transparents et de préférence en verre; l'antenne étant caractérisée en ce que le plan de masse comprend un dépôt conducteur optiquement transparent, le dépôt conducteur étant le plan de masse en face du substrat intermédiaire ; et en ce que l'antenne comprend en outre :
- un ensemble rayonnant disposé entre le substrat intermédiaire et le substrat supérieur ;
- deux lignes de transmission formées par un dépôt conducteur optiquement transparent sur la surface du substrat intermédiaire en face du plan de masse et qui s'étendent respectivement de deux bords opposés du substrat intermédiaire vers l'ensemble rayonnant de manière à ce que lorsque les lignes de transmission sont alimentées, elles provoquent un rayonnement de l'ensemble rayonnant.

L'invention est avantageusement complétée par les caractéristiques suivantes, prises seules ou en une quelconque de leur combinaison techniquement possible :
- l'ensemble rayonnant est constitué de deux pastilles :
   - une première pastille formée par un dépôt conducteur optiquement transparent disposé sur la surface du substrat intermédiaire en face du substrat supérieur ;
   - une seconde pastille formée par un dépôt conducteur optiquement transparent disposée sur la surface du substrat supérieur en face du substrat intermédiaire, les première et seconde pastilles étant l'une en face de l'autre, les dimensions de la seconde pastille étant inférieures à celles de la première pastille ;
- l'ensemble rayonnant est constitué de :
   - un substrat support comprenant une première pastille formée par un dépôt conducteur optiquement transparent disposé sur la surface du substrat support en face su substrat supérieur ;
   - une seconde pastille formée par un dépôt conducteur optiquement transparent disposée sur la surface du substrat supérieur en face du substrat support, les première et seconde pastilles étant l'une en face de l'autre, les dimensions de la seconde pastille étant inférieures à celles de la première pastille ;
- les première et seconde pastilles sont des patchs carrés, la longueur du côté L_P1 de la première pastille étant donnée par $L_P 1 \approx \frac{150000}{\sqrt{{ε}_{r {1}_{eff}}} \times \left[{f}_{min}+\frac{1}{3}\left({f}_{max}-{f}_{min}\right)\right]}$ où fₘᵢₙ et fₘₐₓ sont respectivement les fréquences minimale et maximale de la bande passante voulue pour le fonctionnement voulu et où ε_{r1eff} est la permittivité relative effective du substrat intermédiaire entourant la première pastille, dans laquelle ε_{r1eff} < εᵣ₁ avec εᵣ₁ la permittivité relative du substrat intermédiaire et dans laquelle la longueur du côté L_P2 de la seconde pastille est telle que L_P2<L_P1 ;
- l'ensemble rayonnant est constitué en outre d'une troisième pastille formée par un dépôt conducteur sur la surface du substrat support en face du plan intermédiaire, les dimensions de la troisième pastille étant supérieures à celles des première et seconde pastilles ;
- les première, seconde et troisième pastilles sont des patchs carrés, la longueur du côté L_P3 de la troisième pastille étant donnée par $L_P 3 \approx \frac{150000}{\sqrt{{ε}_{r {1}_{eff}}} \times \left[{f}_{min}+\frac{1}{4}\left({f}_{max}-{f}_{min}\right)\right]}$ où fₘᵢₙ et fₘₐₓ sont respectivement les fréquences minimale et maximale de la bande passante voulue pour le fonctionnement voulu et où ε_{r1eff} est la permittivité relative effective du substrat support entourant la troisième pastille et dans laquelle ε_{r1eff} < εᵣ₁, avec εᵣ₁ la permittivité relative du substrat support, dans laquelle la longueur du côté L_P1 de la première pastille est telle que L_P1 < L_P3 et la longueur du côté L_P2 de la deuxième pastille est telle que L_P2 < L_P1 ;
- la surface du substrat intermédiaire en face du substrat support comprend un dépôt conducteur optiquement transparent dans lequel deux fentes ont été formées par enlèvement du dépôt conducteur selon un motif déterminé, ladite surface du substrat intermédiaire agissant comme plan de masse additionnel pour l'antenne ;
- les fentes sont en forme de H orientés selon un angle de 45° l'un par rapport à l'autre et dans laquelle les lignes de transmission s'étendent respectivement à partir de deux bords opposés du substrat intermédiaire et se terminent en chevauchant la barre du H des fentes au-dessous ;
- les pastilles sont des patchs carrés et dans laquelle les lignes de transmission s'étendent respectivement à partir de deux bords opposés du substrat intermédiaire se terminent au-dessous de la pastille disposée au-dessus du substrat intermédiaire uniquement ;
- elle comprend un cadre métallique pour maintenir en position le plan de masse, les substrats inférieur et supérieur ;
- le substrat supérieur comprend une couronne formé par un dépôt optiquement transparent encadrant la seconde pastille ;
- le cadre métallique est en contact électrique avec la couronne.

L'invention concerne également un ensemble d'antennes optiquement transparentes comprenant une pluralité d'antennes optiquement transparentes selon l'invention disposées en réseau linéaire et dans lequel le plan de masse de chaque antenne est formé sur un substrat commun à toutes les antennes, le substrat intermédiaire de chaque antenne est défini à partir d'un substrat commun à toutes les antennes, le substrat supérieur de chaque antenne est défini à partir d'un substrat commun à toutes les antennes.

L'ensemble d'antennes de l'invention peut comprendre deux dispositifs déphaseurs, chaque déphaseur disposant d'une entrée et de n sorties, n étant un nombre inférieur ou égal au nombre d'antennes, inséré entre un accès coaxial et les lignes microrubans alimentant l'une des deux polarisations des antennes isolés ou groupés deux à deux et muni d'un dispositif manuel et électrique de déphasage progressif des éléments rayonnants les dispositifs déphaseur étant disposés l'un en face de l'autre.

En outre, l'ensemble d'antennes de l'invention peut comprendre deux dispositifs déphaseurs transparents, pris en sandwich entre le substrat inférieur et le substrat supérieur, les dispositifs déphaseur étant disposés l'un en face de l'autre.

L'invention concerne aussi un procédé de fabrication d'une antenne optiquement transparente selon l'invention, comprenant des étapes de :
- fourniture d'un substrat inférieur supportant un plan de masse, d'un substrat intermédiaire et d'un substrat supérieur, les substrats étant optiquement transparents et de préférence en verre, le substrat intermédiaire étant destiné à être disposé entre le substrat supportant le plan de masse et le substrat supérieur ;
- fourniture d'un ensemble rayonnant destiné à être disposé entre le substrat intermédiaire et le substrat supérieur ;
- dépôt d'un matériau conducteur optique transparent sur le substrat inférieur, ledit dépôt formant le plan de masse ;
- dépôt d'un matériau conducteur optiquement transparent sur la surface du substrat intermédiaire en face du plan de masse pour définir deux lignes de transmission qui s'étendent respectivement de deux bords opposés du substrat intermédiaire vers l'ensemble rayonnant de manière à ce que lorsque les lignes de transmission sont alimentées, elles provoquent un rayonnement de l'ensemble rayonnant.

Enfin, l'invention concerne un procédé de fabrication d'un ensemble d'antennes optiquement transparentes comprenant une pluralité d'antennes optiquement transparentes selon l'invention disposées en réseau linéaire et dans lequel les plans de masses de chaque antenne sont formés sur un substrat commun à toutes les antennes et dans lequel les substrats intermédiaires et supérieurs sont respectivement formés par un substrat commun à toutes les antennes.

L'invention présente de nombreux avantages.

L'antenne de l'invention est à large bande, c'est-à-dire jusqu'à environ 45 % de bande passante relative et à double polarisation permettant l'association de plusieurs antennes, sous la forme d'un réseau linéaire pour former une antenne panneau, directive et à la double polarisation.

L'utilisation de ce type d'antennes permet l'implantation des stations de base des réseaux radio cellulaires dans les zones à fort trafic des terminaux mobiles tout en conservant l'architecture urbaine :
- par l'intégration des antennes-panneaux sur les façades des bâtiments historiques ou protégés ;
- par la fusion des antennes-panneaux dans les panneaux vitrés des bâtiments contemporains.

### PRESENTATION DES FIGURES

D'autres caractéristiques, buts et avantages de l'invention ressortiront de la description qui suit, qui est purement illustrative et non limitative, et qui doit être lue en regard des dessins annexés sur lesquels :
- la figure 1 illustre une vue tridimensionnelle d'une antenne optiquement transparente selon un premier mode de réalisation de l'invention ;
- la figure 2 illustre une vue en coupe d'une antenne optiquement transparente selon un premier mode de réalisation de l'invention ;
- la figure 3 illustre une vue de dessus de l'antenne optiquement transparente de la figure 1 ;
- la figure 4 illustre une vue tridimensionnelle d'une antenne optiquement transparente selon un second mode de réalisation de l'invention ;
- la figure 5 illustre une vue en coupe d'une antenne optiquement transparente selon un second mode de réalisation de l'invention ;
- la figure 6 illustre une vue de dessus d'une antenne optiquement transparente selon un second mode de réalisation de l'invention ;
- la figure 7 illustre une vue en coupe d'une antenne optiquement transparente selon un troisième mode de réalisation de l'invention ;
- la figure 8 illustre une vue de dessus du plan de masse de l'antenne optiquement transparente selon le premier mode de réalisation de l'invention ;
- la figure 9 illustre une vue de dessus du substrat intermédiaire de l'antenne optiquement transparente selon le premier mode de réalisation de l'invention ;
- la figure 10 illustre une vue de dessous du substrat intermédiaire de l'antenne optiquement transparente de l'invention ;
- la figure 11 illustre une vue de dessous du substrat supérieur de l'antenne optiquement transparente de l'invention ;
- la figure 12 illustre une vue de dessous du substrat intermédiaire de l'antenne optiquement transparente selon les deuxième et troisième modes de réalisation de l'invention ;
- la figure 13 illustre une vue de dessus du substrat support de l'antenne optiquement transparente selon les deuxième et troisième modes de réalisation de l'invention ;
- la figure 14 illustre une vue de dessous du substrat support de l'antenne optiquement transparente selon le troisième mode de réalisation de l'invention ;
- les figures 15a et 15b illustrent deux configurations d'un ensemble antennaires d'antennes optiquement transparentes selon l'invention ;
- les figures 16a, 16b et 16c illustrent différentes configurations et les performances correspondantes de l'ensemble d'antennes de l'invention.

Sur l'ensemble des figures, les éléments similaires portent des références numériques identiques.

### DESCRIPTION DETAILLEE DE L'INVENTION

On entend dans la description qui suit par matériau « optiquement transparent » un matériau qui est transparent dans au moins une partie du domaine de la lumière visible, laissant passer au moins environ 30% de cette lumière, et de préférence plus de 60% de la lumière.

### Description générale de l'antenne optiquement transparente

De manière générale, l'antenne de l'invention comprend un substrat inférieur 10 supportant le plan de masse de l'antenne; un substrat intermédiaire 20 et un substrat supérieur 30. Le substrat intermédiaire 20 est disposé entre le substrat inférieur 10 et le substrat supérieur 30. En outre, le plan de masse déposé sur le substrat inférieur 10 comprend un dépôt conducteur 100 (voir la figure 8) optiquement transparent, le dépôt conducteur 100 étant sur la surface de 10 en face du substrat intermédiaire 20.

L'antenne comprend en outre des parois métalliques 50a, 50b, 50'a, 50'b entourant les substrats 10, 20 et 30, établissant un contact électrique direct entre les dépôts conducteurs 100 et 300'.

L'antenne comprend en outre un ensemble rayonnant 200, 300, 400, 400', 40 disposé entre le substrat intermédiaire 20 et le substrat supérieur et deux lignes de transmission 200a, 200b formées par un dépôt conducteur optiquement transparent sur la surface du substrat intermédiaire 20 en face du plan de masse 100 et qui s'étendent respectivement de deux bords opposés du substrat intermédiaire 20 vers l'ensemble rayonnant de manière à ce que lorsque les lignes de transmission 200a, 200b sont alimentées, elles provoquent un rayonnement de cet ensemble rayonnant.

L'ensemble rayonnant peut prendre différentes formes en fonction des applications visées.

### 1^{er} mode de réalisation: Antenne imprimée optiquement transparence à deux pastilles

Selon un premier mode de réalisation de l'invention, l'antenne imprimée optiquement transparente comprend deux pastilles.

L'élément rayonnant est constitué par une première pastille 200 formée par un dépôt conducteur optiquement transparent disposé sur la surface du substrat intermédiaire 20 en face du substrat supérieur 30 et une seconde pastille 300 formée par un dépôt conducteur optiquement transparent disposée sur la surface du substrat supérieur 30 en face du substrat intermédiaire 20, les première et seconde pastilles étant l'une en face de l'autre, les dimensions de la seconde pastille 300 étant inférieures à celles de la première pastille 200 (voir les figures 1 et 2).

Pour assurer l'alimentation, elle comprend deux lignes de transmission 200a, 200b formées par un dépôt conducteur optiquement transparent sur la surface du substrat intermédiaire 20 en face du plan de masse 100 et qui s'étendent respectivement de deux bords opposés du substrat intermédiaire 20 vers le centre du substrat intermédiaire 20 de manière à ce que lorsque les lignes de transmission 200a, 200b sont alimentées, elles provoquent un rayonnement des première et seconde pastilles 200, 300 situées au-dessus.

Selon ce mode de réalisation, les deux lignes de transmission 200a, 200b sont des lignes de transmission « micro ruban inversées », c'est-à-dire imprimées sous le substrat intermédiaire 20 en ayant comme plan de masse le dépôt conducteur 100.

En outre, l'antenne comprend des accès Aa, Ab pour alimenter en énergie les lignes de transmission 200a, 200b. Ces accès sont notamment des accès coaxiaux.

L'antenne comprend en outre des parois métalliques 50a, 50b, 50'a, 50'b aux extrémités des substrats 10, 20 et 30, établissant un contact électrique direct entre les dépôts conducteurs 100 et 300'.

En particulier, l'antenne comprend quatre parois 50a, 50b, 50'a, 50'b deux parois 50a, 50'a disposées entre le substrat supérieur 30 et le substrat intermédiaire 20 de part et d'autres des lignes de transmission 200a, 200b de manière à laisser un dégagement entre les lignes de transmission 200a, 200b. Au niveau des lignes de transmission 200a, 200b les parois 50a, et 50'a sont espacées d'un espacement D.

De la même manière, deux parois 50b, 50'b sont disposées entre le substrat inférieur 10 et le substrat intermédiaire 20 avec un dégagement au niveau des lignes de transmission 200a, 200b.

De manière préférée, la première pastille 200 et la seconde pastille 300 sont des patchs carrés et les lignes de transmission 200a, 200b s'étendent respectivement à partir de deux bords opposés du substrat intermédiaire 20 et se terminent au-dessous de la première 200 pastille uniquement (voir la figure 3).

De cette façon, en fonctionnement, les lignes de transmission alimentent la première pastille 200 et la seconde pastille 300 agit alors comme un élément parasite. Les deux modes électromagnétiques TM01 et TM10 engendrés par la résonance de la première pastille 200 créent deux champs électriques à polarisations linéaires vers la pastille 300, polarisés avec la même orientation crée par les bords des deux lignes d'alimentation, ces champs étant orthogonaux entre eux.

En fonctionnement, les deux pastilles associées permettent à l'élément rayonnent de présenter une large bande passante et la possibilité d'intégrer deux polarisations, sans ajouter d'éléments supplémentaires.

Cette configuration permet notamment de disposer d'un ensemble d'antennes transparentes plus étroit avec une seule rangée d'éléments bipolarisés (au lieu de deux rangées) et de fonctionner dans une bande élargie englobant par exemple deux bandes de fréquence des réseaux cellulaires, à savoir le DCS 1800 dans la bande 1700 -1900 MHz et la 3G 2100 dans la bande 1900 -2200 MHz, soit une seule antenne pour la bande élargie 1700-2200 MHz.

Le fonctionnement des dites pastilles à large bande est également valable pour d'autres bandes de fonctionnement du spectre de télécommunications.

Les dimensions des pastilles sont fixées de manière relative. Les dimensions de la première pastille 200 sont fonction du milieu dans lequel celle-ci est excitée.

Connaissant les fréquences d'utilisation, le support, et les caractéristiques électriques de l'alimentation de la première pastille 200 et en supposant que la première pastille a une géométrie carrée, la longueur d'un côté L_P1 est approximativement donnée par : $L_P 1 \approx \frac{150000}{\sqrt{{ε}_{r {1}_{eff}}} \times \left[{f}_{min}+\frac{1}{3}\left({f}_{max}-{f}_{min}\right)\right]}$ avec ${ε}_{r {1}_{eff}} < {ε}_{r 1}$

Il est à noter que contrairement à la première pastille 200, il n'y a pas de formule permettant d'approximer le dimensionnement de la seconde pastille. En effet, l'alimentation de la seconde pastille 300 est plus complexe, car elle ne s'appuie pas sur une ligne de transmission, mais sur un couplage électromagnétique avec la première pastille 200.

La contrainte est que la seconde pastille 300 ayant une géométrie carrée (patch carré) la relation entre la longueur d'un côté L_P2 de la seconde pastille 300 et la longueur d'un côté L_P1 de la première pastille 200 est donnée par : $L_P 2 < L_P 1$

Le tableau ci-dessous décrit à titre d'exemple les paramètres de dimensionnement pour un fonctionnement dans la bande DCS-UMTS (1700 - 2200 MHz).

| Paramètre | Description | Unité | Valeur |
|---|---|---|---|
| L_P1 | Longueur du côté de la première pastille 200 | mm | 45 mm |
| L_P2 | Longueur du côté de la seconde pastille 300 | mm | 36 mm |
| *ε*_{*r*1*_{eff}*} | Permittivité relative effective du milieu entourant la première pastille 200 | Sans unité | 3,17 |
| ε_{*r*1} | Permittivité relative du substrat intermédiaire 20 et du substrat supérieur 30 | Sans unité | 4,7 |
| *f*ₘᵢₙ | Fréquence minimale de la bande passante | MHz | 1700 MHz |
| *f*ₘₐₓ | Fréquence maximale de la bande passante | MHz | 2200 MHz |

En outre, le substrat intermédiaire 20 et le substrat supérieur 30, de préférence en verre, présentent tous les deux une épaisseur de 3,3 mm et une permittivité relative de 4,7 pour un fonctionnement dans les bandes ci-dessus.

Par ailleurs, la face supérieure du substrat inférieur 10 et la face inférieure du substrat intermédiaire 20 sont espacées par un diélectrique qui est de l'air d'épaisseur 3,3 mm. La face supérieure du substrat intermédiaire 20 et la face inférieure du substrat supérieur 30 sont espacées par un diélectrique qui est de l'air d'épaisseur 14 mm.

### 2^{nd} mode de réalisation : Antenne imprimée optiquement transparence à deux pastilles avec substrat support

Selon un second mode de réalisation de l'invention, l'antenne imprimée optiquement transparente comporte deux pastilles avec un substrat support.

L'élément rayonnant est constitué d'un substrat support 40 suspendu aux extrémités par des entretoises non conductrices (non représentées). Il est de préférence en verre, est disposé entre le substrat intermédiaire 20 et le substrat supérieur 30 et comprend une première pastille 400 formée par un dépôt conducteur optiquement transparent disposé sur la surface du substrat support 40 en face du substrat supérieur 30 ainsi qu'une seconde pastille 300 formée par un dépôt conducteur optiquement transparent disposée sur la surface du substrat supérieur 30 en face du substrat support 40, les première et seconde pastilles 400 et 300 étant l'une en face de l'autre, les dimensions de la seconde pastille 300 étant inférieures à celles de la première pastille 400 (voir les figures 4 et 5).

Par ailleurs, pour assurer l'alimentation, elle comprend un dépôt conducteur optiquement transparent 210 sur le substrat intermédiaire 20 et en face du substrat 40. Deux fentes 210a, 210b ont été formées par enlèvement du dépôt conducteur 210 selon un motif déterminé.

Ce dépôt conducteur optiquement transparent 210 ainsi formé fait office de plan de masse additionnel pour l'antenne.

Sur la surface du substrat intermédiaire 20 en face du plan de masse 10, deux lignes de transmission 200a, 200b formées par un dépôt conducteur optiquement transparent s'étendent respectivement de deux bords opposés du substrat intermédiaire 20 vers le centre du substrat intermédiaire 20 de manière à ce que lorsque les lignes de transmission 200a, 200b sont alimentées, elles établissent un couplage électromagnétique proche avec les fentes respectives 210a et 210b, provoquant à leur tour un rayonnement des première et seconde pastilles au-dessus.

Les lignes de transmission sont des lignes micro-ruban classiques (en anglais, *« microstrip line* ») en moyenne 50% plus compacte que la ligne microruban inversée du premier mode de réalisation. Cette ligne de transmission ne dégrade pas le rayonnement de l'antenne car elle est masquée par le dépôt conducteur 210.

De la même manière que pour le premier mode de réalisation l'antenne comprend deux parois 50b, 50'b qui sont disposées entre le substrat inférieur 10 et le substrat intermédiaire 20 avec un dégagement au niveau des lignes de transmission 200a, 200b (voir description détaillée ci-dessus).

Dans ce mode de réalisation, le couplage entre les lignes de transmission 200a, 200b et les pastilles est indirect et est réalisé via les deux fentes 210a, 210b obtenues par enlèvement du dépôt conducteur 210 selon le motif déterminé ou toute autre géométrie.

De cette façon, le champ transmis aux éléments rayonnants est d'une haute pureté de polarisation. Et un placement judicieux des deux fentes permet d'atteindre une isolation importante entre les deux lignes 200a et 200b permettant de disposer entre les deux accès coaxiaux de l'antenne complète un niveau d'isolation élevée (de l'ordre de 40dB). La géométrie des fentes 210a, 210b peut varier en fonction des exigences (compromis bande passante, isolation entre voies).

Par rapport au premier mode de réalisation, l'antenne selon le second mode de réalisation permet de disposer d'une pureté de polarisation supérieure du fait de l'existence d'un dépôt conducteur masquant le rayonnement parasite et d'un mécanisme d'alimentation qui repose cette fois-ci sur un couplage par ouvertures dans le plan de masse.

Le principe de dimensionnement des pastilles est identique à celui du premier mode de réalisation. Le dimensionnement des première et seconde pastilles s'appuie également sur les équations 1 à 3, et sur les paramètres présentés dans le tableau précédemment décrit.

A titre indicatif, les substrats inférieur 10, intermédiaire 20, supérieur 30, et support 40 ont des épaisseurs respectives de 7 mm, 3,3mm, 2 mm et 3,3 mm, et sont réalisés à partir de matériaux optiquement transparents, ici du verre. La face supérieure du substrat inférieur 10 et la face inférieure du substrat intermédiaire 20 sont espacés par 3.3 mm d'air. La face supérieure du substrat intermédiaire 20 et la face inférieure du substrat support 40 sont espacés de 3.3 mm d'air. La face supérieure du substrat intermédiaire 20 et la face inférieure du substrat supérieur 30 sont espacés de 18 mm d'air.

### 3^{ème} mode de réalisation: Antenne imprimée optiquement transparence à trois pastilles avec substrat support

Selon un troisième mode de réalisation de l'invention, l'antenne imprimée optiquement comporte trois pastilles avec un substrat support.

L'antenne optique imprimée optiquement transparente correspond à celle du second mode de réalisation et est telle que l'ensemble rayonnant comprend en plus des éléments de l'ensemble rayonnant du seconde mode de réalisation, une troisième pastille 400' formée par un dépôt conducteur sur la surface du substrat support 40 en face du substrat intermédiaire 20, les dimensions de la troisième pastille 400' étant supérieures à celles des première et seconde pastilles 400 et 300 (voir la figure 7).

Dans ce mode de réalisation lorsque les lignes de transmission 200a, 200b sont alimentées, elles établissent un couplage électromagnétique proche avec les fentes respectives 210a et 210b, provoquant à leur tour un rayonnement des première et seconde pastilles au-dessus.

Ici encore, le principe de dimensionnement des première, seconde et troisième pastilles de l'élément rayonnant est le même que celui utilisé précédemment, bien que le nombre de pastilles diffère.

L'antenne de ce mode de réalisation permet d'élargir la bande passante du seconde mode de réalisation.

En considérant la troisième pastille 400' carrée, la longueur du côté L_P3 de la troisième pastille 400' est donnée par $L_P 3 \approx \frac{150000}{\sqrt{{ε}_{r {1}_{eff}}} \times \left[{f}_{min}+\frac{1}{4}\left({f}_{max}-{f}_{min}\right)\right]}$ avec : ${ε}_{r {1}_{eff}} < {ε}_{r 1}$

Et comme précédemment, les longueurs des pastilles supérieures au-dessus de la troisième pastille sont successivement décroissantes, en considérant que les première et deuxième pastilles 400 et 300 sont à géométrie carrée (patch carré).

Entre la longueur d'un côté L_P1 de la première pastille 400 et la longueur d'un côté L_P3 de la troisième pastille 400' on a : $L_P 1 < L_P 3$

Et entre la longueur d'un côté L_P2 de la deuxième pastille 300 et la longueur d'un côté L_P1 de la première pastille 400, on a $L_P 2 < L_P 1$

Le tableau ci-dessous décrit à titre d'exemple les paramètres de dimensionnement pour un fonctionnement dans la bande DCS-UMTS-LTE (1700 - 2700 MHz).

| Paramètre | Description | Unité | Valeur |
|---|---|---|---|
| *L_ P*3 | Longueur du côté de la troisième pastille 400' | mm | 32 |
| *L_P*1 | Longueur du côté de la première pastille 400 | mm | 45 |
| *L_P2* | Longueur du côté de la deuxième pastille 300 | mm | 38 |
| *ε*_{*r*1*_{eff}*} | Permittivité relative effective du milieu entourant le substrat support 40 | Sans unité | 3,17 |
| ε_{*r*1} | Permittivité relative du substrat support 40 | Sans unité | 4,7 |
| *f*ₘᵢₙ | Fréquence minimale de la bande passante voulue | MHz | 1700 MHz |
| *f*ₘₐₓ | Fréquence maximale de la bande passante voulue | MHz | 2700 MHz |

Le fonctionnement des dites pastilles àtrès large bande est également valable pour d'autres bandes de fonctionnement du spectre de télécommunications.

A titre indicatif, les substrats inférieur 10, intermédiaire 20, supérieur 30, et support 40 ont des épaisseurs respectives de 7 mm, 3,3mm , 2 mm et 3,3 mm, et sont réalisés à partir de matériaux optiquement transparents, ici du verre. La face supérieure du substrat inférieur 10 et la face inférieure du substrat intermédiaire 20 sont espacés par 3.3 mm d'air. La face supérieure du substrat intermédiaire 20 et la face inférieure du substrat support 40 sont espacés de 3.3 mm d'air. La face supérieure du substrat intermédiaire 20 et la face inférieure du substrat supérieur 30 sont espacés de 18 mm d'air.

### Couronne

Quel que soit le mode de réalisation, l'antenne peut comprendre une couronne 300' formée par un dépôt optiquement transparent encadrant la pastille 300.

La couronne permet de maitriser l'ouverture du diagramme de rayonnement dans le plan horizontal de l'antenne. Sa géométrie est définie par deux paramètres : la largeur W_C de la couronne et la largeur de son ouverture O_C. L'ouverture de la couronne O_C est approximée par : $O_C \approx \frac{900000}{\sqrt{{ε}_{{rc}_{eff}}} \left({f}_{min}+{f}_{max}\right)}$

La largeur de la couronne W_C, quant à elle, est approximée par : $W_C \approx \frac{150000}{\sqrt{{ε}_{{rc}_{eff}}} \left({f}_{min}+{f}_{max}\right)}$

Le tableau ci-dessous décrit à titre d'exemple les paramètres de dimensionnement le 1^{er} mode de réalisation.

| Paramètre | Description | Unité | Valeur |
|---|---|---|---|
| O_C | Ouverture de la couronne | mm | 190 mm |
| W_C | Largeur de la couronne | mm | 30 mm |
| ε*_{rc_{eff}}* | Permittivité relative effective du milieu entourant la couronne et le substrat supérieur 30 | Sans unité | 1,33 |
| *f*ₘᵢₙ | Fréquence minimale de la bande passante voulue | MHz | 1900 MHz |
| *f*ₘₐₓ | Fréquence maximale de la bande passante voulue | MHz | 2200 MHz |

### Ensemble antennaire

Des antennes selon l'un quelconque des modes de réalisation ci-dessus décrit peuvent constituer les éléments rayonnants d'un réseau d'antennes.

Les figures 15a et 15b illustrent un ensemble antennaire de dix antennes A1, A2, A3, A4, A5, A6, A7, A8, A9, A10 (schématisés par des traits discontinus) agencées selon un réseau linéaire (l'une en dessous de l'autre).

Comme cela est illustré sur ces figures, l'ensemble antennaire comprend un panneau inférieur formant le plan de masse 10, un panneau intermédiaire 20 correspondant au substrat intermédiaire, éventuellement un panneau support 40 correspondant au substrat support ainsi qu'un panneau supérieur correspondant au substrat supérieur 30.

Le réseau est linéaire et comprend deux accès Sa, Sb indépendants alimentant deux côtés de chaque antenne permettent d'obtenir une double polarisation linéaire et orthogonale.

Chaque élément rayonnant de chaque antenne comprend deux lignes de transmissions, chaque ligne étant connectée directement ou par l'intermédiaire d'un coupleur en « Y » via des lignes microrubans 51 a, 51 b, 52a, 52b, 53a, 53b, 54a, 54b, 55a, 55b regroupant deux antennes et imprimé sur le même substrat, à un dispositif déphaseur Dφ, D'φ, le réseau d'antennes disposant d'un dispositif déphaseur Dφ, D'φ par polarisation.

Les lignes microrubans 51 a, 51 b, 52a, 52b, 53a, 53b, 54a, 54b, 55a, 55b sont constituées par un dépôt conducteur optiquement transparent.

Chaque dispositif déphaseur Dφ, D'φ dispose d'une sortie coaxiale en connectique 7/16' via un câble coaxial 60a, 60b à faibles pertes.

On rappelle qu'un dispositif déphaseur Dφ, D'φ est un dispositif qui permet d'incliner le lobe principal de rayonnement du réseau vers le sol (selon les flèches représentées sur les figures 15a et 15b) sur les deux polarisations, cette fonctionnalité est aussi désignée par son nom anglais *« tilt ».*

Le *tilt* est utilisé pour réduire les brouillages entre les cellules des différentes stations de base lorsque le réseau d'antennes a cette fonction, tout en optimisant leur couverture radio établissant un compromis entre le niveau de brouillage entre les cellules et la couverture radio. En milieu urbain, le *tilt* est normalement compris entre 2° et 8° mais il existe des plages importantes pouvant aller jusqu'à 14°.

Les dispositifs déphaseurs Dφ, D'φ sont conçus de manière à être logés le long des deux grands côtés du réseau pour minimiser leur impact visuel.

Chaque dispositif déphaseur Dφ D'φ est lié à un dispositif de deux tiges 70, 70' constituées d'un matériau diélectrique différent de l'air associées à un moteur M. Le moteur M est un moteur électrique appelé aussi RET pour « Remote *Electrical Til* ») qui est classiquement commandé à partir d'un système de supervision de plusieurs ensembles antennaires. Le moteur M est logé dans l'une des extrémités du réseau d'antennes dans une zone dégagée du verre intermédiaire et entre les deux connecteurs S coaxiaux 7/16'.

Le déphasage est obtenu en faisant modifier le milieu diélectrique des lignes de transmission à l'intérieur du déphaseur par la pénétration des tiges 70, 70'.

En particulier en actionnant la crémaillère 90 (manuellement ou via le moteur M disposant d'une molette 80), les deux tiges 70, 70' pénètrent dans les déphaseurs (selon les flèches) de manière à produire des variations de phase à la sortie de chaque ligne. Les sorties du milieu ne sont pas affectées par le déphasage ce qui permet de simplifier la mise en place du dispositif déphaseur. De préférence le lobe principal du diagramme de rayonnement de l'ensemble antennaire pourra être incliné en déplaçant les dispositifs déphaseurs selon trois positions POS1, POS2, POS3.

Afin de réduire d'avantage l'impact visuel de ces déphaseurs il est envisagé de les rendre quasi transparents en utilisant la même association « dépôt conducteur transparent - verre » utilisé pour constituer l'antenne optiquement transparente.

Dans le mode de réalisation de la figure 15b, les lignes de transmission internes du dispositif déphaseur sont réalisées par des lignes microrubans en dépôt conducteur transparent, de préférence, qui permettent de recevoir de chaque côté le déphaseur Dφ, D'φ en forme de bloc de verre qui va permettre d'effectuer un changement du milieu diélectrique, le déphaseur Dφ, D'φ est dans ce mode de réalisation transparent. La fonction de déphasage est obtenue par variation du milieu de propagation air/verre. En effet, il est connu que le déphasage d'une ligne de transmission peut être obtenu à partir du changement de milieu de propagation de cette ligne. Le milieu de propagation des lignes de transmission se verra alors plongé progressivement dans un diélectrique avec une constante εᵣ qui va varier de 1 à 4,7 (celle du verre c'est-à-dire celle du dispositif déphaseur).

On a illustré sur la figure 16 plusieurs diagrammes de rayonnement pour plusieurs valeurs du déphasage : 2°, 4° et 8°. Comme cela est visible sur cette figure, le diagramme de rayonnement devient de plus en plus incliné lorsque le déphasage augmente.

### Dépôt conducteur optiquement transparent

Le plan de masse 10, le substrat intermédiaire 20, le substrat supérieur 30 et le substrat support 40 sont des substrats diélectriques transparents de type verre ou plexiglas.

Les dépôts conducteurs optiquement transparents 100, 100', 200, 200a, 200b, 300, 300', 400, 400' sont par exemple de l'oxyde d'indium dopé à l'étain ITO ou de l'oxyde d'étain dopé à l'argent AgHT déposé sur un film plastique (par exemple un film en polyester).

Pour améliorer la transparence on peut remplacer les dépôts conducteurs par un maillage conducteur.

Le maillage utilisé possède un certain nombre de paramètres qui ont une influence sur la transparence optique.

On note que le dimensionnement du maillage peut varier localement selon l'activité électromagnétique de l'élément rayonnant.

A cet effet, on peut se référer à la demande de brevet FR 10/50392, « Antenne imprimée optiquement transparente à plan de masse maillé ».

De même, le maillage des lignes de transmission sera plus resserré pour assurer sa fonction d'alimentation, le resserrement du maillage pouvant être maximal à proximité de la sortie.

On précise que le maillage conducteur est par exemple réalisé en fer, nickel, chrome, titane, tantale, molybdène, étain, indium, zinc, tungstène, platine, manganèse, magnésium, plomb, de préférence en argent, cuivre, or ou aluminium ou alliage de métaux choisi selon la conductivité électrique. Il prend typiquement la forme d'une grille dont le ratio entre la dimension des ouvertures de la maille et la largeur des pistes de la maille définit le niveau de transparence optique du plan de masse, de la ligne d'alimentation du plan d'alimentation et du plan de rayonnement.

Bien entendu, on n'est pas limité à l'utilisation d'un maillage en forme de grille, d'autres formes étant bien entendu envisageables (voir aussi à ce sujet FR 10/50392).

On précise ici que le dimensionnement du maillage est caractérisé par son pas (ou sa périodicité), par la largeur et l'épaisseur des pistes conductrices (ou par l'ouverture réalisée dans le pas).

Le dépôt conducteur peut être obtenu par différents moyens.

Le dépôt conducteur peut ainsi être constitué d'une feuille métallique (clinquant) ou d'une couche mince conductrice déposée sur un substrat transparent inorganique (silice, verre, saphir,...) ou organique (plexiglas, polyméthylpentène, polycarbonate, polyéthylène téréphtalate, BCB,...). On relèvera que l'utilisation de substrats de polymère souple à faibles pertes facilite le transfert de l'antenne sur ou dans les supports adaptés (fenêtre, vitrine, pare-brise de véhicule... ).

Le dépôt conducteur peut être réalisé par voie physique (PVD), par exemple par pulvérisation, évaporation sous vide, ablation laser, etc. ou encore par d'autres voies, par exemple dépôt chimique (argenture, cuivrage, dorure, aluminure, étamage, nickelage,...), par sérigraphie, par dépôt électrolytique, par dépôt chimique en phase vapeur (CVD, PECVD, OMCVD, ... ), etc.

Les ouvertures du maillage conducteur dans la feuille ou film métallique peuvent être réalisées par photolithogravure standard à partir d'un photomasque ou d'un masque transféré par écriture laser sur une réserve et la gravure chimique associée, ou par tampongraphie suivie d'une gravure chimique, ou encore par gravure ionique au travers d'un masque.

Le maillage peut également être directement réalisé par sérigraphie au travers d'un écran (en anglais, « *screen printing* »), par impression par jet d'une encre conductrice (et recuit associé), par électroformage, par écriture directe via la décomposition sous faisceau laser d'un organométallique, etc.

### Procédé de fabrication de l'antenne et de l'ensemble correspondant

Pour fabriquer l'antenne ci-dessus décrite, un procédé de fabrication comprend des étapes de fourniture d'un substrat inférieur 10 supportant le plan de masse, d'un substrat intermédiaire 20 et d'un substrat supérieur 30, les substrats étant optiquement transparents et de préférence en verre.

Le substrat intermédiaire est destiné à être disposé entre le plan de masse et le substrat supérieur.

En outre, le procédé comprend une étape de fourniture d'un ensemble rayonnant 200, 210, 300, 400, 400', 40 destiné à être disposé entre le substrat intermédiaire (20) et le substrat supérieur (30).

L'ensemble rayonnant est par ailleurs optiquement transparent et peut prendre une des formes ci-dessus décrites.

Puis le procédé comprend une étape de dépôt d'un matériau conducteur optiquement transparent sur le substrat inférieur de façon à définir le plan de masse.

Ensuite, vient une étape de dépôt d'un matériau conducteur optiquement transparent sur la surface du substrat intermédiaire 20 en face du substrat inférieur 10 pour définir deux lignes de transmission 200a, 200b qui s'étendent respectivement de deux bords opposés du substrat intermédiaire 20.

En outre, le dépôt conducteur formant les lignes de transmission 200a, 200b est tel que lorsque l'ensemble rayonnant sera disposé entre le substrat inférieur et le substrat supérieur et que les lignes de transmission seront alimentés, elles provoquent un rayonnement de l'ensemble rayonnant.

L'ensemble d'antennes est fabriqué de manière similaire, la différence est que les différentes étapes de dépôt du matériau conducteur optiquement transparent permettent de définir le réseau d'antennes : les plans de masse de chaque antenne, les substrats supérieurs et inférieur ainsi que les ensembles rayonnants sont obtenus à partir de substrats optiquement transparents communs à toutes les antennes.

## Revendications

1. Antenne imprimée optiquement transparente comprenant : un substrat inférieur (10) supportant le plan de masse de l'antenne; un substrat intermédiaire (20) ; un substrat supérieur (30) ; le substrat intermédiaire (20) étant disposé entre le substrat inférieur (10) et le substrat supérieur (30), les substrats étant optiquement transparents et de préférence en verre; l'antenne étant **caractérisée en ce que** le plan de masse (10) comprend un dépôt conducteur (100) optiquement transparent, le dépôt conducteur (100) étant le plan de masse (10) en face du substrat intermédiaire (20) ; et **en ce que** l'antenne comprend en outre :
- un ensemble rayonnant (200, 210 300, 400, 400', 40) disposé entre le substrat intermédiaire (20) et le substrat supérieur (30), l'ensemble rayonnant étant constitué d'au moins deux pastilles (200, 300) :
∘ une première pastille (200) formée par un dépôt conducteur optiquement transparent disposé sur la surface du substrat intermédiaire (20) en face du substrat supérieur (30) ;
∘ une seconde pastille (300) formée par un dépôt conducteur optiquement transparent disposée sur la surface du substrat supérieur (30) en face du substrat intermédiaire (20, 20'), les première (200) et seconde (300) pastilles étant l'une en face de l'autre, les dimensions de la seconde pastille (300) étant inférieures à celles de la première pastille (200) ;
- deux lignes de transmission (200a, 200b) formées par un dépôt conducteur optiquement transparent sur la surface du substrat intermédiaire (20) en face du plan de masse (10) et qui s'étendent respectivement de deux bords opposés du substrat intermédiaire (20) vers l'ensemble rayonnant de manière à ce que lorsque les lignes de transmission (200a, 200b) sont alimentées, elles provoquent un rayonnement de l'ensemble rayonnant.

2. Antenne *imprimée* optiquement transparente selon la revendication 1, dans laquelle les pastilles sont des patchs carrés et dans laquelle les lignes de transmission (200a, 200b) s'étendent respectivement à partir de deux bords opposés du substrat intermédiaire (20) se terminent au-dessous de la pastille disposée au-dessus du substrat intermédiaire uniquement.

3. Antenne imprimée optiquement transparente selon l'une des revendications 1 à 2, dans laquelle les première (200) et seconde (300) pastilles sont des patchs carrés, la longueur du côté L_P1 de la première pastille étant donnée par $L_P 1 \approx \frac{150000}{\sqrt{{ε}_{r {1}_{eff}}} \times \left[{f}_{min}+\frac{1}{3}\left({f}_{max}-{f}_{min}\right)\right]}$
- où fₘᵢₙ et fₘₐₓ sont respectivement les fréquences minimale et maximale de la bande passante voulue pour le fonctionnement voulu et où ε_{r1eff} est la permittivité relative effective du milieu entourant la première pastille (200), dans laquelle ε_{r1eff} < εᵣ₁ avec εᵣ₁ la permittivité relative du substrat intermédiaire (20) et dans laquelle la longueur du côté L_P2 de la seconde pastille est telle que L_P2<L_P1.

4. Antenne imprimée optiquement transparente selon la revendication 1, dans laquelle
- l'ensemble rayonnant est constitué de :
- un substrat support (40) comprenant une première pastille (400) formée par un dépôt conducteur optiquement transparent disposé sur la surface du substrat support (40) en face du substrat supérieur (30) ;
une seconde pastille (300) formée par un dépôt conducteur optiquement transparent disposée sur la surface du substrat supérieur (30) en face du substrat support (40), les première (400) et seconde (300) pastilles étant l'une en face de l'autre, les dimensions de la seconde pastille (300) étant inférieures à celles de la première pastille (400) ;
- la surface du substrat intermédiaire (20) en face du substrat support (40) comprend un dépôt conducteur optiquement transparent (210) dans lequel deux fentes (210a, 210b) ont été formées par enlèvement du dépôt conducteur (210) selon un motif déterminé, ladite surface du substrat intermédiaire agissant comme plan de masse additionnel pour l'antenne.

5. Antenne imprimée optiquement transparente selon la revendication 4, dans laquelle l'ensemble rayonnant est constitué en outre d'une troisième pastille (400') formée par un dépôt conducteur sur la surface du substrat support (40) en face du substrat intermédiaire (20), les dimensions de la troisième pastille (400') étant supérieures à celles des première (400) et seconde (300) pastilles.

6. Antenne imprimée optiquement transparente selon l'une des revendications 4 à 5, dans laquelle les première (400), seconde (300) et troisième pastilles (400') sont des patchs carrés, la longueur du côté L_P3 de la troisième pastille étant donnée par $L_P 3 \approx \frac{150000}{\sqrt{{ε}_{r {1}_{eff}}} \times \left[{f}_{min}+\frac{1}{4}\left({f}_{max}-{f}_{min}\right)\right]}$ où fₘᵢₙ et fₘₐₓ sont respectivement les fréquences minimale et maximale de la bande passante voulue pour le fonctionnement voulu et où s_{r1eff} est la permittivité relative effective du milieu entourant la troisième pastille (400') et dans laquelle s_{r1eff} < εᵣ₁ avec εᵣ₁ la permittivité relative du substrat support (40), dans laquelle la longueur du côté L_P1 de la première (400) pastille est telle que L_P1 < L_P3 et la longueur du côté L_P2 de la deuxième pastille (300) est telle que L_P2 < L_P1.

7. Antenne *imprimée* optiquement transparente selon l'une des revendications 4 à 6, dans laquelle les fentes (100a, 100b) sont en forme de H orientés selon un angle de 45° l'un par rapport à l'autre et dans laquelle les lignes de transmission (200a, 200b) s'étendent respectivement à partir de deux bords opposés du substrat intermédiaire (20) et se terminent en chevauchant la barre du H des fentes (200a, 200b) au-dessous.

8. Antenne imprimée optiquement transparente selon l'une des revendications précédentes, comprenant un cadre métallique pour maintenir en position le plan de masse, les substrats inférieur et supérieur.

9. Antenne imprimée optiquement transparente selon l'une des revendications 1 à 8 dans laquelle le substrat supérieur (30) comprend une couronne (300') formé par un dépôt optiquement transparent encadrant la seconde pastille (300).

10. Antenne imprimée optiquement transparente selon la revendication 9, dans laquelle le cadre métallique est en contact électrique avec la couronne (300').

11. Ensemble d'antennes optiquement transparentes comprenant une pluralité d'antennes imprimées optiquement transparentes selon l'une des revendications précédentes disposées en réseau linéaire et dans lequel le plan de masse de chaque antenne est formé sur un substrat commun à toutes les antennes, le substrat intermédiaire de chaque antenne est défini à partir d'un substrat commun à toutes les antennes, le substrat supérieur de chaque antenne est défini à partir d'un substrat commun à toutes les antennes.

12. Ensemble d'antennes imprimées optiquement transparentes selon la revendication 11, comprenant deux dispositifs déphaseurs, chaque déphaseur disposant d'une entrée et de n sorties, n étant un nombre inférieur ou égal au nombre d'antennes, chaque déphaseur étant inséré entre un accès coaxial et les lignes microrubans alimentant l'une des deux polarisations des antennes isolés ou groupés deux à deux, l'ensemble étant muni d'un dispositif manuel et électrique de déphasage progressif des éléments rayonnants, les dispositifs déphaseur étant disposés l'un en face de l'autre.

13. Ensemble d'antennes imprimée optiquement transparentes selon la revendication 11, comprenant deux dispositifs déphaseurs transparents, pris en sandwich entre le substrat inférieur et le substrat supérieur, les dispositifs déphaseur étant disposés l'un en face de l'autre.

14. Procédé de fabrication d'une d'antenne imprimée optiquement transparente selon l'une des revendications 1 à 10, comprenant des étapes de :
- fourniture d'un substrat inférieur (10) supportant un plan de masse, d'un substrat intermédiaire (20) et d'un substrat supérieur (30), les substrats étant optiquement transparents et de préférence en verre, le substrat intermédiaire étant destiné à être disposé entre le substrat (10) supportant le plan de masse et le substrat supérieur (30);
- fourniture d'un ensemble rayonnant (200, 210 300, 400, 400', 40) destiné à être disposé entre le substrat intermédiaire (20) et le substrat supérieur (30) ;
- dépôt d'un matériau conducteur optique transparent sur le substrat inférieur, ledit dépôt formant le plan de masse ;
- dépôt d'un matériau conducteur optiquement transparent sur la surface du substrat intermédiaire (20) en face du plan de masse (10) pour définir deux lignes de transmission (200a, 200b) qui s'étendent respectivement de deux bords opposés du substrat intermédiaire (20) vers l'ensemble rayonnant de manière à ce que lorsque les lignes de transmission (200a, 200b) sont alimentées, elles provoquent un rayonnement de l'ensemble rayonnant.

15. Procédé de fabrication d'un ensemble d'antennes imprimées optiquement transparentes comprenant une pluralité d'antennes optiquement transparentes selon l'une des revendications 1 à 10 disposées en réseau linéaire et dans lequel les plans de masses de chaque antenne sont formés sur un substrat commun à toutes les antennes et dans lequel les substrats intermédiaires et supérieurs sont respectivement formés par un substrat commun à toutes les antennes.

## Patentansprüche

1. Gedruckte, optisch transparente Antenne, umfassend: ein unteres Substrat (10), das die Grundplatte der Antenne trägt; ein Übergangssubstrat (20); ein oberes Substrat (30); wobei das Übergangssubstrat (20) zwischen dem unteren Substrat (10) und dem oberen Substrat (30) angeordnet ist, wobei die Substrate optisch transparent und vorzugsweise aus Glas sind; wobei die Antenne **dadurch gekennzeichnet ist, dass** die Grundplatte (10) eine optisch transparente leitende Ablagerung (100) umfasst, wobei die leitende Ablagerung (100) die Grundplatte (10) gegenüber dem Übergangssubstrat (20) ist; und dass die Antenne ferner umfasst:
- eine strahlende Einheit (200, 210 300, 400, 400', 40), die zwischen dem Übergangssubstrat (20) und dem oberen Substrat (30) angeordnet ist, wobei die strahlende Einheit von mindestens zwei Chips (200, 300) gebildet ist:
• einem ersten Chip (200), der von einer optisch transparenten leitenden Ablagerung gebildet ist, die auf der Oberfläche des Übergangssubstrats (20) gegenüber dem oberen Substrat (30) angeordnet ist;
• einem zweiten Chip (300), der von einer optisch transparenten leitenden Ablagerung gebildet ist, die auf der Oberfläche des oberen Substrats (30) gegenüber dem Übergangssubstrat (20, 20') angeordnet ist, wobei der erste (200) und zweite (300) Chip einander gegenüber sind, wobei die Abmessungen des zweiten Chips (300) kleiner als die des ersten Chips (200) sind;
- zwei Übertragungsleitungen (200a, 200b), die von einer optisch transparenten leitenden Ablagerung auf der Oberfläche des Übergangssubstrats (20) gegenüber der Grundplatte (10) gebildet sind und die sich jeweils von zwei gegenüberliegenden Rändern des Übergangssubstrats (20) in Richtung der strahlenden Einheit derart erstrecken, dass, wenn die Übertragungsleitungen (200a, 200b) versorgt sind, sie eine Strahlung der strahlenden Einheit bewirken.

2. Gedruckte, optisch transparente Antenne nach Anspruch 1, wobei die Chips quadratische Patches sind und in welchen sich die Übertragungsleitungen (200a, 200b), die sich jeweils ab zwei gegenüberliegenden Rändern des Übergangssubstrats (20) erstrecken, unterhalb des Chips enden, der nur über dem Übergangssubstrat angeordnet ist.

3. Gedruckte, optisch transparente Antenne nach einem der Ansprüche 1 bis 2, wobei der erste (200) und zweite (300) Chip quadratische Patches sind, wobei die Länge der Seite L_P1 des ersten Chips gegeben ist von $L_P 1 \approx \frac{150000}{\sqrt{{ε}_{r {1}_{eff}}} \times \left[{f}_{min}+\frac{1}{3}\left({f}_{max}-{f}_{min}\right)\right]}$
- wobei fₘᵢₙ und fₘₐₓ jeweils die minimale und maximale Frequenz der für den gewollten Betrieb gewollten Bandbreite sind und wobei ε_{r1eff} die effektive relative Permittivität des Milieus ist, das den ersten Chip (200) umgibt, wobei s_{r1eff} < εᵣ₁ ist mit εᵣ₁ als relative Permittivität des Übergangssubstrats (20) und wobei die Länge der Seite *L_P2* des zweiten Chips derart ist, dass *L_P2* < L_P1 ist.

4. Gedruckte, optisch transparente Antenne nach Anspruch 1, wobei
- die strahlende Einheit gebildet ist von:
- einem Trägersubstrat (40), umfassend einen ersten Chip (400), der von einer optisch transparenten leitenden Ablagerung gebildet ist, die auf der Oberfläche des Trägersubstrats (40) gegenüber dem oberen Substrat (30) angeordnet ist;
einen zweiten Chip (300), der von optisch transparenten leitenden Ablagerung gebildet ist, die auf der Oberfläche des oberen Substrats (30) gegenüber dem Trägersubstrat (40) angeordnet ist, wobei der erste (400) und zweite (300) Chip einander gegenüberliegen, wobei die Abmessungen des zweiten Chips (300) kleiner als die des ersten Chips (400) sind;
- die Oberfläche des Übergangssubstrats (20) gegenüber dem Trägersubstrat (40) eine optisch transparente leitende Ablagerung (210) umfasst, in die zwei Schlitze (210a, 210b) durch Entfernen der leitenden Ablagerung (210) gemäß einem bestimmten Motiv eingearbeitet sind, wobei die Oberfläche des Übergangssubstrats als zusätzliche Grundplatte für die Antenne wirkt.

5. Gedruckte, optisch transparente Antenne nach Anspruch 4, wobei die strahlende Einheit ferner von einem dritten Chip (400') gebildet ist, der von einer leitenden Ablagerung auf der Oberfläche des Trägersubstrats (40) gegenüber dem Übergangssubstrat (20) gebildet ist, wobei die Abmessungen des dritten Chips (400') größer als die des ersten (400) und zweiten (300) Chips sind.

6. Gedruckte, optisch transparente Antenne nach einem der Ansprüche 5 bis 5, wobei der erste (400), zweite (300) und dritte Chip (400') quadratische Patches sind, wobei die Länge der Seite *L_ P*3 des dritten Chips gegeben ist von $L_P 3 \approx \frac{150000}{\sqrt{{ε}_{r {1}_{eff}}} \times \left[{f}_{min}+\frac{1}{4}\left({f}_{max}-{f}_{min}\right)\right]}$
- wobei fₘᵢₙ und fₘₐₓ jeweils die minimale und maximale Frequenz der für den gewollten Betrieb gewollten Bandbreite sind und wobei ε_{r1eff} die effektive relative Permittivität des Milieus ist, das den dritte Chip (400') umgibt und wobei ε_{r1eff} < εᵣ₁ ist mit εᵣ₁ als relative Permittivität des Trägersubstrats (40), wobei die Länge der Seite L_P1 des ersten Chips (400) derart ist, dass L_P1 < L_P3 ist und die Länge der Seite *L_P2* des zweiten Chips (300) derart ist, dass *L_P2* < L_P1 ist.

7. Gedruckte, optisch transparente Antenne nach einem der Ansprüche 4 bis 6, wobei die Schlitze (100a, 100b) in H-Form, ausgerichtet gemäß einem Winkel von 45° zueinander, sind und wobei sich die Übertragungsleitungen (200a, 200b) jeweils ab zwei gegenüberliegenden Rändern des Übergangssubstrats (20) erstrecken und enden, indem sie unter dem Balken des H der Schlitze (200a, 200b) überlappen.

8. Gedruckte, optisch transparente Antenne nach einem der vorangehenden Ansprüche, umfassend einen Metallrahmen, um die Grundplatte, das untere und obere Substrat in Position zu halten.

9. Gedruckte, optisch transparente Antenne nach einem der Ansprüche 1 bis 8, wobei das obere Substrat (30) einen Kranz (300') umfasst, der von einer optisch transparenten Ablagerung gebildet ist, welche den zweiten Chips (300) umrahmt.

10. Gedruckte, optisch transparente Antenne nach Anspruch 9, wobei der Metallrahmen mit dem Kranz (300') in elektrischem Kontakt ist.

11. Einheit optisch transparenter Antennen, umfassend eine Vielzahl gedruckter, optisch transparenter Antennen nach einem der vorangehenden Ansprüche, die in linearem Netzwerk angeordnet sind und wobei die Grundplatte jeder Antenne auf einem allen Antennen gemeinsamen Substrat gebildet ist, wobei das Übergangssubstrat jeder Antenne auf der Basis eines allen Antennen gemeinsamen Substrats definiert ist, wobei das obere Substrat jeder Antenne auf der Basis eines allen Antennen gemeinsamen Substrats definiert ist.

12. Einheit gedruckter, optisch transparenter Antennen nach Anspruch 11, umfassend zwei Phasenverschiebungsvorrichtungen, wobei jeder Phasenverschieber über einen Eingang und n Ausgänge verfügt, wobei n eine Zahl kleiner oder gleich der Antennenanzahl ist, wobei jeder Phasenverschieber zwischen einem koaxialen Zugang und den Mikrostreifenleitungen eingesetzt ist, die eine der zwei Polarisierungen der isolierten oder paarig gruppierten Antennen versorgen, wobei die Einheit mit einer manuellen und elektrischen Vorrichtung der progressiven Phasenverschiebung der strahlenden Elemente ausgestattet ist, wobei die Phasenverschiebungsvorrichtungen gegenüber angeordnet sind.

13. Einheit gedruckter, optisch transparenter Antennen nach Anspruch 11, umfassend zwei transparente Phasenverschiebungsvorrichtungen, die zwischen dem unteren Substrat und dem oberen Substrat sandwichartig eingeschlossen sind, wobei die Phasenverschiebungsvorrichtungen gegenüber angeordnet sind.

14. Herstellungsverfahren einer gedruckten, optisch transparenten Antenne nach einem der Ansprüche 1 bis 10, die Schritte umfassend:
- Bereitstellen eines unteren Substrats (10), das eine Grundplatte trägt, eines Übergangssubstrats (20) und eines oberen Substrats (30), wobei die Substrate optisch transparent und vorzugsweise aus Glas sind, wobei das Übergangssubstrat bestimmt ist, zwischen dem Substrat (10), das die Grundplatte trägt, und dem oberen Substrat (30) angeordnet zu sein;
- Bereitstellen einer strahlenden Einheit (200, 210 300, 400, 400', 40), die bestimmt ist, zwischen dem Übergangssubstrat (20) und dem oberen Substrat (30) angeordnet zu sein;
- Aufbringen eines leitenden, optisch transparenten Materials auf das untere Substrat, wobei die Ablagerung die Grundplatte bildet;
- Aufbringen eines leitenden, optisch transparenten Materials auf die Oberfläche des Übergangssubstrats (20) gegenüber der Grundplatte (10), um zwei Übertragungsleitungen (200a, 200b) zu definieren, die sich jeweils ab zwei gegenüberliegenden Rändern des Übergangssubstrats (20) in Richtung der strahlenden Einheit derart erstrecken, dass, wenn die Übertragungsleitungen (200a, 200b) versorgt werden, sie eine Strahlung der strahlenden Einheit bewirken.

15. Herstellungsverfahren einer Einheit gedruckter, optisch transparenter Antennen, umfassend eine Vielzahl optisch transparenter Antennen nach einem der Ansprüche 1 bis 10, die in linearem Netzwerk angeordnet sind und wobei die Grundplatten jeder Antenne auf einem allen Antennen gemeinsamen Substrat gebildet sind und wobei die Übergangs- und oberen Substrate jeweils von einem Substrat gebildet sind, das allen Antennen gemeinsam ist.

## Claims

1. An optically transparent printed antenna comprising: a lower substrate (10) supporting the ground plane of the antenna; a middle substrate (20); an upper substrate (30); the middle substrate (20) being disposed between the lower substrate (10) and the upper substrate (30), the substrates being optically transparent and preferably of glass; the antenna being **characterised in that** the ground plane (10) comprises an optically transparent conductive deposit (100), the conductive deposit (100) being the ground plane (10) in front of the middle substrate (20); and **in that** the antenna further comprises:
- a radiating assembly (200, 210, 300, 400, 400', 40) disposed between the middle substrate (20) and the upper substrate (30), the radiating assembly consisting of at least two pellets (200, 300):
o a first pellet (200) formed by an optically transparent conductive deposit disposed on the surface of the middle substrate (20) in front of the upper substrate (30);
o a second pellet (300) formed by an optically transparent conductive deposit disposed on the surface of the upper substrate (30) in front of the middle substrate (20, 20'), the first (200) and second (300) pellets being in front of each other, the dimensions of the second pellet (300) being lower than those of the first pellet (200);
- two transmission lines (200a, 200b) formed by an optically transparent conductive deposit on the surface of the middle substrate (20) in front of the ground plane (10) and which extend respectively from the two opposite edges of the middle substrate (20) to the radiating assembly such that when the transmission lines (200a, 200b) are fed, they cause the radiating assembly to radiate.

2. The optically transparent printed antenna according to claim 1, wherein the pellets are square patches and wherein the transmission lines (200a, 200b) extend respectively from two opposite edges of the middle substrate (20) and end beneath the pellet disposed above the middle substrate only.

3. The optically transparent printed antenna according to one of claims 1 and 2, wherein the first (200) and second (300) pellets are square patches, the length of the side L_P1 of the first pellet being given by $L_P 1 \approx \frac{150000}{\sqrt{{ε}_{r {1}_{eff}}} \times \left[{f}_{min}+\frac{1}{3}\left({f}_{max}-{f}_{min}\right)\right]}$
- where fₘᵢₙ and fₘₐₓ are respectively the minimum and maximum frequencies of the wanted passband for the wanted operation and where ε_{r1eff} is the effective relative permittivity of the medium surrounding the first pellet (200), wherein ε_{r1eff}<εᵣ₁ with εᵣ₁ being the relative permittivity of the middle substrate (20) and wherein the length of the side *L_P2* of the second pellet is such that L_P2<L_P1.

4. The optically transparent printed antenna according to claim 1, wherein
- the radiating assembly consists of:
- a support substrate (40) comprising a first pellet (400) formed by an optically transparent conductive deposit disposed on the surface of the support substrate (40) in front of the upper substrate (30);
a second pellet (300) formed by an optically transparent conductive deposit disposed on the surface of the upper substrate (30) in front of the support substrate (40), the first (400) and second (300) pellets being in front of each other, the dimensions of the second pellet (300) being lower than those of the first pellet (400);
- the surface of the middle substrate (20) in front of the support substrate (40) comprises an optically transparent conductive deposit (210) in which two slots (210a, 210b) have been formed by removing some conductive deposit (210) with a determined pattern, said surface of the middle substrate acting as an additional ground plane for the antenna.

5. The optically transparent printed antenna according to claim 4, wherein the radiating assembly further consists of a third pellet (400') formed by a conductive deposit on the surface of the support substrate (40) in front of the middle substrate (20), the dimensions of the third pellet (400') being higher than those of the first (400) and second (300) pellets.

6. The optically transparent printed antenna according to one of claims 4 and 5, wherein the first (400), second (300) and third (400') pellets are square patches, the length of the side *L_ P*3 of the third pellet being given by $L_P 3 \approx \frac{150000}{\sqrt{{ε}_{r {1}_{eff}}} \times \left[{f}_{min}+\frac{1}{4}\left({f}_{max}-{f}_{min}\right)\right]}$
- where fₘᵢₙ and fₘₐₓ are respectively the minimum and maximum frequencies of the wanted passband for the wanted operation and where ε_{r1eff} is the effective relative permittivity of the medium surrounding the third pellet (400') and wherein ε_{r1eff}<εᵣ₁ with εᵣ₁ being the relative permittivity of the support substrate (40), wherein the length of the side L_P1 of the first pellet (400) is such that L_P1<L_P3 and the length of the side *L_P2* of the second pellet (300) is such that L_P2<L_P1.

7. The optically transparent printed antenna according to one of claims 4 to 6, wherein the slots (100a, 100b) are in the shape of Hs oriented at an angle of 45° with respect to each other and wherein the transmission lines (200a, 200b) extend respectively from two opposite edges of the middle substrate (20) and end overlapping the H bar of the slots (200a, 200b) below.

8. The optically transparent printed antenna according to one of the preceding claims, comprising a metal frame for holding the ground plane, the lower and upper substrates in position.

9. The optically transparent printed antenna according to one of claims 1 to 8, wherein the upper substrate (30) comprises a crown (300') formed by an optically transparent deposit surrounding the second pellet (300).

10. The optically transparent printed antenna according to claim 9, wherein the metal frame is in electrical contact with the crown (300').

11. An assembly of optically transparent antennas comprises a plurality of optically transparent printed antennas according to one of the preceding claims disposed as a linear network and wherein the ground plane of each antenna is formed on a common substrate to all the antennas, the middle substrate of each antenna is defined from a common substrate to all the antennas, the upper substrate of each antenna is defined from a common substrate to all the antennas.

12. The assembly of optically transparent printed antennas according to claim 11, comprising two phase shifter devices, each phase shifter having one input and n outputs, n being a number lower than or equal to the number of antennas, each phase shifter being inserted between a coaxial axis and the micro-strip lines feeding one of both polarisations of the antennas isolated or gathered two by two, the assembly being provided with a manual and electrical device for gradually phase shifting the radiating elements, the phase shifter devices being disposed in front of each other.

13. The assembly of optically transparent printed antennas according to claim 11, comprising two transparent phase shifter devices, sandwiched between the lower substrate and the upper substrate, the phase shifter devices being disposed in front of each other.

14. A method for manufacturing an optically transparent printed antenna according to one of claims 1 to 10, comprising the steps of:
- providing a lower substrate (10) supporting a ground plane, a middle substrate (20) and an upper substrate (30), the substrates being optically transparent and preferably of glass, the middle substrate being intended to be disposed between the substrate (10) supporting the ground plane and the upper substrate (30);
- providing a radiating assembly (200, 210, 300, 400, 400', 40) intended to be disposed between the middle substrate (20) and the upper substrate (30);
- depositing an optically transparent conductive material onto the lower substrate, said deposit forming the ground plane;
- depositing an optically transparent conductive material onto the surface of the middle substrate (20) in front of the ground plane (10) to define two transmission lines (200a, 200b) which extend respectively from two opposite edges of the middle substrate (20) to the radiating assembly such that when the transmission lines (200a, 200b) are fed, they cause the radiating assembly to radiate.

15. A method for manufacturing an assembly of optically transparent printed antennas comprising a plurality of optically transparent antennas according to one of claims 1 to 10 disposed as a linear network and wherein the ground planes of each antenna are formed on a common substrate to all the antennas and wherein the middle and upper substrates are respectively formed by a common substrate to all the antennas.
